# EUROPÄISCHE PATENTANMELDUNG

(11) **EP 2 014 213 A2**
(43) Veröffentlichungstag der Anmeldung: **14.01.2009**
(21) Anmeldenummer: 05003137.6
(22) Anmeldetag: 15.02.2005
(51) Int. Cl.: A47L 13/26

(54) **Wischer**

(30) Priorität: 11.03.2004 DE 202004003967 U
(71) Anmelder: LEIFHEIT AG, 56377 Nassau/Lahn (DE)
(72) Erfinder: Fischer, Klaus Jürgen, 56379 Holzappel (DE)

(57) **Zusammenfassung**

Ein Wischer, insbesondere für Fenster, umfasst einem Griff (1), an dem ein Betätigungselement (6) zum Aufsprühen einer Reinigungsflüssigkeit auf die zu reinigende Fläche vorgesehen ist, einen mit einer Pumpeinrichtung (5) in Verbindung stehender Tank (27) und eine unter dem Tank (27) angeordneten Wischfläche. Erfindungsgemäß ist der Griff (1) integral mit einer oberen Gehäusewand (3) des Tanks (27) ausgebildet. Dadurch werden Herstellung und Montage vereinfacht und es entfällt das Erfordernis, einen separaten Tank vorzusehen, der dann von einem weiteren Gehäuse umschlossen ist.

## Beschreibung

Die vorliegende Erfindung betrifft einen Wischer, insbesondere für Fenster, mit einem Griff, an dem ein Betätigungselement zum Aufsprühen einer Reinigungsflüssigkeit auf die zu reinigende Fläche vorgesehen ist, ein mit einer Pumpeinrichtung in Verbindung stehender Tank und einer unter dem Tank angeordneten Wischfläche.

Es gibt Wischer, bei denen in einem mehrteiligen Gehäuse ein separater Tank mit Reinigungsflüssigkeit aufgenommen ist, die dann über eine Pumpeinrichtung auf eine zu reinigende Fläche gesprüht werden kann. Bei diesen Wischern besteht der Nachteil, dass eine Vielzahl von Bauteilen erforderlich ist und somit eine aufwendige Montage hohe Herstellkosten bedingt.

Es ist daher Aufgabe der vorliegenden Erfindung, einen einfach aufgebauten Wischer bereitzustellen, der bei gleicher Funktionalität einfach zu montieren ist.

Diese Aufgabe wird mit einem Wischer mit den Merkmalen des Anspruches 1 gelöst. Erfindungsgemäß ist ein Griff integral mit einer oberen Gehäusewand des Tanks mit Reinigungsflüssigkeit ausgebildet, so dass ein vorgefertigtes Bauteil sowohl für den Griff als auch für einen Teil des Tankes eingesetzt wird. Es entfällt somit das Erfordernis, einen separaten Tank vorzusehen, der dann von einem weiteren Gehäuse umschlossen ist. Denn die getrennte Herstellung von Tank und Gehäuse ist nach der Erfindung nicht erforderlich, wodurch Herstellung und Montage vereinfacht werden.

Gemäß einer bevorzugten Ausführungsform der Erfindung ist zur Ausbildung des Tanks die obere Gehäusewand mit einem Tankboden abgedichtet verbunden. Somit kann der Tank aus nur zwei Bauteilen, nämlich der oberen Gehäusewand, die integral mit dem Griff ausgebildet ist, und dem Tankboden hergestellt werden. An der Unterseite des Tankbodens kann dann die Wischfläche angeordnet sein.

Vorzugsweise ist an der oberen Gehäusewand ein mit der Pumpeinrichtung in Verbindung stehender Saugstutzen angeformt. Damit kann die Reinigungsflüssigkeit aus dem Tank auch abgesaugt werden, wenn ein niedriger Füllungsstand erreicht ist. Ferner ist an einem Mittelabschnitt zwischen Griff und oberer Gehäusewand des Tanks eine über einen Deckel verschließbare Aufnahme für die Pumpeinrichtung vorgesehen, die dann in Wirkverbindung mit dem Saugstutzen stehen kann. Für eine kompakte Ausbildung ist in den Deckel eine mit der Pumpeinrichtung in Verbindung stehende Düse eingesetzt, so dass der Deckel einen Teil des Leitungskanals für die Reinigungsflüssigkeit ausbildet.

Für eine einfache mechanische Ausgestaltung ist als Betätigungselement ein Hebel am Griff angelenkt, der über einen Ausleger auf die Pumpeinrichtung einwirkt. Dabei kann die Pumpeinrichtung und der Hebel über eine in den Griff eingesetzte Feder vorgespannt sein, so dass der Hebel automatisch wieder in die Ausgangsposition zurückgeschwenkt wird.

Für eine kostengünstige Herstellung des Wischers ist der Griff und die obere Gehäusewand einstückig aus Kunststoff hergestellt, wobei auch die anderen Bauteile aus Kunststoff bestehen können.

Die Erfindung wird nachfolgend anhand eines Ausführungsbeispiels mit Bezug auf die beigefügte Zeichnung näher erläutert.

Es zeigt:
- Figur 1: eine perspektivische Explosionsdarstellung eines Ausführungsbeispieles eines erfindungsgemäßen Wischers.

Ein Wischer umfasst einen Griff 1, der integral mit einem Mittelabschnitt 2 und einer oberen Gehäusewand 3 eines Tanks 27 ausgebildet und aus Kunststoff hergestellt ist. Die obere Gehäusewand 3 ist mit einem Tankboden 4 abgedichtet verbunden, beispielsweise verklebt, verschweißt oder auf andere Art und Weise verbunden. Durch die obere Gehäusewand 3 und den Tankboden 4 ist ein Tank 27 als Hohlraum ausgebildet, in den Reinigungsflüssigkeit über einen Einfüllstutzen 28 an der oberen Gehäusewand 3 eingefüllt werden kann.

Zum Aufsprühen von Reinigungsflüssigkeit ist eine Pumpeinrichtung 5 vorgesehen, die in bekannter Weise über die Bewegung eines Kolbens einen Druck aufbaut, um dann die Reinigungsflüssigkeit aus dem Tank 27 über einen an der oberen Gehäusewand 3 angeformten Saugstutzen 15 über einen Stutzen 13 in die Pumpeinrichtung 5 zu saugen und von dort über einen Pumpstutzen 14 die Reinigungsflüssigkeit zu einer Düse 26 zu fördern und von dort auf die zu reinigende Fläche aufzusprühen. Die Pumpeinrichtung 5 ist in einem Mittelabschnitt 2 aufgenommen und über eine Druckfeder 12 vorgespannt.

Zur Betätigung der Pumpeinrichtung 5 ist ein Hebel 6 vorgesehen, der an dem Mittelabschnitt 2 um eine Achse 7 drehbar ist, wobei die Achse 7 in eine Öffnung 8 an dem Mittelabschnitt 2 gehalten ist. An dem Hebel 6 ist ein Ausleger 9 angeformt, der mit einem Druckstück 10 in eine Aussparung 11 an den Kolben der Pumpeinrichtung 5 angreift. Durch Verschwenken des Hebels 6 wird somit die Pumpeinrichtung 5 bewegt. Die Pumpeinrichtung 5 ist dabei über eine in dem Griff 1 gehaltene Druckfeder 12 vorgespannt, so dass nach Betätigung des Hebels 6 dieser wieder in die Ausgangsstellung zurückgedrückt wird.

Die Pumpeinrichtung 5 ist dabei an dem Mittelabschnitt 2 von einem Deckel 23 überdeckt, der einen Stutzen 24 aufweist, der mit dem Pumpstutzen 14 in Verbindung steht. Ferner ist an dem Deckel 23 eine Aufnahme 25 für die Düse 26 ausgebildet, wobei ein Leitungskanal bzw. eine Umlenkung in dem Deckel 23 für die Reinigungsflüssigkeit ausgebildet ist.

In dem Tank 27 sind am Tankboden 4 ferner senkrecht stehende Wände 16 ausgebildet, die dafür sorgen, dass bei einem Verschwenken des Wischers die Reinigungsflüssigkeit sich möglichst im Bereich des Saugstutzens 15 sammelt, um auch bei einer Schrägstellung des Wischers Reinigungsflüssigkeit ansaugen zu können.

An dem Tankboden 4 ist ferner eine Aussparung 17 für eine Gummilippe 20 ausgebildet, die eine verdickte Wulstleiste 19 aufweist, welche in der Aufnahme 17 und in einer an der oberen Gehäusewand 3 gebildeten Aufnahme 18 klemmend gehalten ist.

Zum Nachfiillen von Reinigungsflüssigkeit in den Tank 27 ist eine Verschlusskappe 21 auf den Einfiillstutzen 28 aufgeschraubt, wobei an dem Verschlussdeckel 21 ein Entlüftungsventil 22 vorgesehen ist.

Die Erfindung ist nicht auf das dargestellte Ausführungsbeispiel beschränkt. Beispielsweise kann die Geometrie der Bauteile je nach Anwendungsfall abweichen, insbesondere kann das Volumen des Tanks 27 und die Länge des Griffes 1 variiert werden. Ferner können an der oberen Gehäusewand 3 noch Halteelemente vorgesehen sein, um ein Reinigungstextil an der Wischfläche zu montieren.

## Patentansprüche

1. Wischer, insbesondere für Fenster, mit einem Griff (1), an dem ein Betätigungselement (6) zum Aufsprühen einer Reinigungsflüssigkeit auf die zu reinigende Fläche vorgesehen ist, einem mit einer Pumpeinrichtung (5) in Verbindung stehender Tank (27) und einer unter dem Tank (27) angeordneten Wischfläche, **dadurch gekennzeichnet, dass** der Griff (1) integral mit einer oberen Gehäusewand (3) des Tanks (27) ausgebildet ist.

2. Wischer nach Anspruch 1, **dadurch gekennzeichnet, dass** zur Ausbildung des Tanks (27) die obere Gehäusewand (3) mit einem Tankboden (4) abgedichtet verbunden ist.

3. Wischer nach Anspruch 1 oder 2, **dadurch gekennzeichnet, dass** an der oberen Gehäusewand (3) ein mit der Pumpeinrichtung (5) in Verbindung stehender Saugstutzen (15) angeformt ist.

4. Wischer nach einem der Ansprüche 1 bis 3, **dadurch gekennzeichnet, dass** an einem Mittelabschnitt (2) zwischen Griff (1) und oberer Gehäusewand (3) des Tanks (27) eine über einen Deckel (23) verschließbare Aufnahme für die Pumpeinrichtung (5) vorgesehen ist.

5. Wischer nach Anspruch 4, **dadurch gekennzeichnet, dass** in den Deckel (23) eine mit der Pumpeinrichtung (5) in Verbindung stehende Düse (26) eingesetzt ist.

6. Wischer nach einem der Ansprüche 1 bis 5, **dadurch gekennzeichnet, dass** als Betätigungselement ein Hebel (6) am Griff (1) angelenkt ist, der über einen Ausleger (9) auf die Pumpeinrichtung (5) einwirkt.

7. Wischer nach Anspruch 6, **dadurch gekennzeichnet, dass** die Pumpeinrichtung (5) und der Hebel (6) über eine in den Griff (1) eingesetzte Feder (12) vorgespannt sind.

8. Wischer nach einem der Ansprüche 1 bis 7, **dadurch gekennzeichnet, dass** der Griff (1) und die obere Gehäusewand (3) einstückig aus Kunststoff hergestellt sind.

9. Wischer nach einem der Ansprüche 1 bis 8, **dadurch gekennzeichnet, dass** an den Tankboden (4) Wände (16) angeformt sind, damit sich die Reinigungsflüssigkeit im Bereich des Saugstutzens (15) sammelt.
